# FASCICULE DE BREVET EUROPEEN

(11) **EP 1 766 169 B1**
(45) Date de publication et mention de la délivrance du brevet: **07.10.2009**
(21) Numéro de dépôt: 05757476.6
(22) Date de dépôt: 01.07.2005
(51) Int. Cl.: E05C 9/00, E05B 47/00, E05B 49/00

(54) **PROCEDE DE COMMANDE DU VERROUILLAGE D'UNE SERRURE MOTORISEE ET SERRURE POUR SA MISE EN OEUVRE**
VERFAHREN ZUR STEUERUNG DES VERSCHLIESSENS EINES MOTORGETRIEBENEN SCHLOSSES UND ENTSPRECHENDES SCHLOSS
METHOD FOR CONTROLLING THE LOCKING OF A MOTOR-DRIVEN LOCK, AND CORRESPONDING LOCK

(30) Priorité: 15.07.2004 FR 0407877
(43) Date de publication de la demande: 28.03.2007
(73) Titulaire: Somfy SAS, 74300 Cluses (FR)
(72) Inventeur: SERASSET, Alain, F-74700 Ssllanches (FR)
(74) Mandataire: Bugnion Genève
(86) Numéro de dépôt international: PCT/IB2005/002018
(87) Numéro de publication internationale: WO 2006/008630

(56) Documents cités:
- EP-A- 0 878 600
- WO-A-85/03971
- DE-A1- 4 115 528
- DE-C1- 4 302 835
- FR-A- 2 345 572
- US-A- 5 588 318
- US-A- 5 791 179

## Description

L'invention concerne un procédé de commande défini selon le préambule de la revendication 1. L'invention concerne également une serrure pour la mise en oeuvre d'un tel procédé.

Différents documents de l'état de la technique proposent des serrures électromécaniques.

On connaît du modèle d'utilité DE 202 07 657 U1 une serrure de porte qui est destinée à être manoeuvrée manuellement. Cette serrure comprend néanmoins des moyens électromécaniques permettant son déverrouillage automatique, notamment lors de la réception d'un signal de détection d'incendie.

On connaît du brevet US 6,318,138 une serrure comprenant un pêne mobile en translation dans un logement et rappelé par un ressort de compression dans une position de repos dans laquelle il est engagé dans une gâche. Des moyens permettent de bloquer le pêne dans cette position de repos. Ces moyens sont actionnables manuellement ou électriquement.

On connaît du brevet US 4,904,005 une serrure munie d'interrupteurs et dans laquelle le verrouillage est assuré par l'alimentation d'un électroaimant en cas de tentative d'ouverture non autorisée de la porte qu'elle équipe. Deux poignées indépendantes permettent de manoeuvrer un pêne. Un électroaimant de verrouillage est situé à l'extrémité supérieure de la porte. Un premier interrupteur à ouverture détecte un mouvement sur la poignée intérieure, un deuxième interrupteur se ferme dès que le pêne est déplacé, et enfin un troisième interrupteur est commandé en ouverture par le signal d'un lecteur de carte ou de clé, placé à l'extérieur de la zone sécurisée. L'alimentation de l'électroaimant de verrouillage est commandée en fonction des états de ces interrupteurs.

On connaît également du brevet US 4,593,543, une serrure sur laquelle une action mécanique de l'utilisateur exercée à l'aide d'une clé ou un appui sur un bouton provoque le déplacement d'un pêne et, par conséquent, le déverrouillage de la serrure.

Pour équiper des locaux requérant un niveau de sécurité élevé, il est courant d'utiliser des portes présentant une bonne résistance à l'effraction. Pour ce faire, elles sont munies de serrures à trois points de verrouillage ou à cinq points de verrouillage. Ce type de serrure comprend un verrou principal et deux ou quatre verrous auxiliaires. Un système de tringlerie permet le déplacement des verrous auxiliaires lorsqu'un utilisateur agit sur la poignée de la porte. La rotation d'une clé dans un cylindre de la serrure permet d'agir sur le verrou principal et de bloquer, par l'action directe ou indirecte de celui-ci, tout mouvement ultérieur de la tringlerie et des verrous auxiliaires.

L'ouverture de la porte est rendue possible par la séquence d'étapes inverse : une rotation opposée de la clé dans le cylindre libère le mouvement de la tringlerie et une rotation opposée de la poignée de porte ramène par l'action de la tringlerie les verrous auxiliaires dans leur position déverrouillée.

On connaît de la demande de brevet français FR 2 667 105 une serrure de sécurité motorisée comprenant cinq verrous actionnés par un moteur électrique via une transmission mécanique. Le problème posé par une telle réalisation concerne la puissance nécessaire au déplacement des verrous. En effet, des énergies non négligeables sont nécessaires pour vaincre les efforts de frottement en général très importants entre les verrous et leurs logements. Ces frottements sont de plus éminemment variables, non seulement d'une serrure à une autre, mais aussi d'un verrou à un autre dans une même serrure. Ceci rend les indispensables dispositifs de sécurité par détection de butée très difficiles à régler convenablement. De plus, la consommation électrique lors des actionnements de ces serrures est caractérisée par une puissance importante pendant une période très courte ce qui implique de dimensionner les dispositifs d'alimentation pour fournir une puissance élevée. Il est par conséquent difficile de réaliser une telle serrure motorisée qui soit autonome comme une serrure alimentée grâce à des piles.

On connaît de la demande WO 85/03971 un dispositif de contrôle de l'état de moyens de verrouillage et, en particulier, un dispositif de contrôle de l'état d'une serrure de porte équipée de moyens électromécaniques d'actionnement agissant sur un pêne principal et de capteurs.

Le document US 5,191,179 décrit un procédé de commande du verrouillage d'une serrure pour porte selon le préambule de la revendication 1 et une serrure pour porte selon le préambule de la revendication 5.

Le but de l'invention est de fournir une serrure à plusieurs verrous améliorant les serrures connues de l'art antérieur et palliant aux inconvénients précédemment cités. En particulier, la serrure selon l'invention rend possible son verrouillage grâce à un moteur et une alimentation de puissance électrique et d'encombrement limités. L'invention propose également un procédé de commande du verrouillage d'une telle serrure.

Le procédé de commande selon l'invention est caractérisé par la partie caractérisante de la revendication 1.

Différents modes d'exécution du procédé sont définis par les revendications dépendantes 2 à 4.

La serrure pour porte selon l'invention est définie par la revendication indépendante 5.

Une variante de cette serrure est définie par la revendication 6.

Le dessin annexé représente, à titre d'exemple, un mode d'exécution d'un procédé de commande du verrouillage d'une serrure.
La figure 1 est un schéma d'un mode de réalisation d'une serrure pour la mise en oeuvre du procédé selon l'invention.
La figure 2 est un ordinogramme d'un mode d'exécution d'un procédé de commande de fermeture de cette serrure.
La figure 3 est un schéma partiel de la partie supérieure d'une serrure verrouillée, la poignée étant représentée en position médiane.
La figure 4 est un schéma partiel de la partie supérieure d'une serrure verrouillée, la poignée étant représentée en position haute.
La figure 5 est un schéma partiel de la partie supérieure d'une serrure déverrouillée, la poignée étant représentée en position basse.

La serrure 1 de porte 23 représentée à la figure 1 comprend un verrou principal 21 et, par exemple, quatre verrous auxiliaires 10a, 10b. Les verrous principal et auxiliaires comprennent chacun un pêne mobile en translation dans un logement fixe par rapport au battant de la porte et destiné à coopérer avec une gâche réalisée en vis-à-vis de celui-ci dans le dormant de la porte.

La serrure comprend une poignée 12 et un cylindre à clé 22. Une action d'un utilisateur sur la poignée 12 permet par l'intermédiaire de moyens de liaison 11 de déplacer les pênes des verrous auxiliaires. Ainsi, le fait de lever la poignée (rotation de sens horaire) provoque la sortie des pênes des verrous auxiliaires et donc le verrouillage de la porte 23 tandis que le fait de baisser la poignée (rotation de sens anti-horaire) provoque le retrait des pênes des verrous auxiliaires et donc le déverrouillage de la porte. Cependant, la porte n'est véritablement verrouillée que lorsque les différents pênes auxiliaires sont bloqués dans leur position sortie. Pour ce faire, une action de l'utilisateur sur le cylindre à clé permet de déplacer le pêne du verrou principal et des moyens de blocage 13 pouvant par exemple être liés cinématiquement au pêne du verrou principal et permettant de maintenir les pênes des verrous auxiliaires dans une position d'interférence avec leurs gâches respectives interdisant l'ouverture de la porte.

La serrure comprend en outre un moteur électrique 14 pour piloter les déplacements du pêne du verrou principal 21 et les moyens de blocage 13. Le moteur est alimenté par une alimentation 15, comprenant des piles ou un dispositif abaisseur et redresseur relié au secteur alternatif. Par rapport à la puissance et à l'encombrement du moteur et de l'alimentation électrique utilisés dans la demande de brevet FR 2 667 105, la puissance et l'encombrement du moteur et de l'alimentation électrique de la présente serrure sont sensiblement réduits dans la mesure où ils sont dimensionnés pour entraîner uniquement le pêne principal et les moyens de blocage. Cette alimentation est pilotée par une unité logique de commande 16 comprenant par exemple un micro-contrôleur. Elle comprend en outre une mémoire et des moyens logiciels pour la mise en oeuvre de procédés de commande de l'alimentation électrique du moteur.

Un exemple de mode de réalisation de moyens de liaison et de moyens de blocage est représenté aux figures 3 à 5. La poignée 12 est articulée autour d'un axe 45 et est solidaire d'un disque 31 comprenant deux rainures 36, 37 symétriques en forme de segments circulaires destinées à recevoir des pions 38, 39 solidaires de biellettes 34, 35 respectivement montées en liaison pivot avec des tringles 32, 33 guidées en translation verticalement dans la porte 23. Les extrémités libres des tringles 10a constituent des pênes auxiliaires 10a destinés à coopérer avec des gâches (non représentées) pour verrouiller la porte. Des pênes auxiliaires 10b sont solidaires de ces tringles et coopèrent avec des gâches (non représentées) ayant la forme de rainures orientées verticalement. Un bord latéral de ces rainures est entaillé pour permettre l'introduction des pênes auxiliaires 10b lorsque le battant arrive dans une position de contact avec le dormant de la porte. Les moyens de liaison comprennent notamment la poignée 12, le disque 31, les pions 38, 39, les biellettes 34, 35 et les tringles 32, 33.

Les déplacements en rotation de la poignée 12 permettent, par l'intermédiaire des biellettes 34, 35, de commander la translation des tringles 32, 33. Les rainures circulaires 36 et 37 permettent le retour en position médiane de la poignée après que celle-ci a été déplacée pour agir sur les pênes auxiliaires 10a, 10b.

Les moyens de blocage comprennent quant à eux une butée 43 pratiquée sur le disque 31, cette butée coopérant avec un pion 44 solidaire du pêne principal 21 pour interdire la rotation de la poignée 12 lorsque le pêne principal 21 est dans une position de verrouillage de la porte. Le pêne principal 21 est également représenté aux figures 4 et 5 dans une position déverrouillée. Le pion 44 est également représenté aux figures 4 et 5 dans une position dans laquelle il autorise le déplacement de la poignée 12 vers le bas. Dans ce cas, les moyens de blocage sont liés cinématiquement au pêne principal 21.

Alternativement, d'autres moyens pourraient être prévus pour déplacer le pion 44 sans qu'il soit solidaire du pêne principal, l'important étant que les moyens de blocage occupent une position interdisant la rotation de la poignée dans le sens du déverrouillage des pênes auxiliaires lorsque le pêne principal est en position de verrouillage de la porte.

L'unité logique de commande comprend plusieurs entrées reliées à un capteur 17, à un bouton poussoir 18 et à un lecteur de badge 19. Le capteur 17 permet de détecter un mouvement de la poignée 12.
Alternativement, il peut aussi permettre de détecter le déplacement des moyens de liaison 11 (comme représenté par la flèche en trait pointillé).
Dans le mode décrit, le capteur 17 est activé lorsque la poignée est amenée en position haute pour provoquer la sortie des pênes des verrous auxiliaires. Si la poignée est ramenée dans sa position de repos, le capteur 17 reste actif. Il ne passe dans l'état inactif que si la poignée est manoeuvrée vers le bas depuis la position de repos, ce qui a pour effet de provoquer la rentrée des pênes des verrous auxiliaires. Un tel capteur 17 est par exemple réalisé à l'aide d'un aimant 40 solidaire du disque 31 solidaire de la poignée 12 et de deux contacts Reed 41 et 42 permettant respectivement de détecter les positions haute et basse de la poignée. Le contact Reed supérieur 41 est relié à l'entrée Set d'une bascule RS tandis que le contact Reed inférieur 42 est relié à l'entrée Reset de cette bascule RS, dont la sortie Q donne l'état du capteur 17. Dans une variante, les deux contacts Reed pourraient être directement reliés à l'unité logique de commande 16 dont une mémoire serait utilisée pour donner l'état du capteur 17.

Le bouton poussoir 18 est fixé sur la porte à l'intérieur de la zone sécurisée et permet à un utilisateur par son action sur celui-ci de commander le retrait du pêne du verrou principal de sa gâche et l'escamotage des moyens de blocage 13 de manière à ce qu'une action de l'utilisateur sur la poignée 12 suffise ensuite à déverrouiller la porte. Ce bouton poussoir 18 peut aussi être doublé par un contact électrique activé par une alarme incendie.

Le lecteur 19 permet de reconnaître à distance un badge 20 muni d'une étiquette électronique et porté par l'utilisateur. Le lecteur peut être de type optique, magnétique ou électromagnétique, par exemple de type RFID. La liaison entre le lecteur et le badge est de préférence bidirectionnelle. La reconnaissance du badge 20 par le lecteur entraîne comme précédemment le retrait du pêne du verrou principal de sa gâche et l'escamotage des moyens de blocage 13 de manière à ce qu'une action de l'utilisateur sur la poignée 12 suffise ensuite à déverrouiller la porte.

Dans une variante non représentée, les poignées intérieure et extérieure sont indépendantes et agissent séparément sur les moyens de liaison permettant de commander les déplacements des verrous auxiliaires.
Dans ce cas, chacune des poignées active un capteur séparé qui lui est propre.

Un mode d'exécution du procédé de commande de la serrure selon l'invention est représenté à la figure 2.

Dans une première étape S10, on teste l'état du capteur 17. Si le capteur 17 n'est pas actif, on boucle sur cette étape. Si le capteur est actif, on passe à une deuxième étape S11 dans laquelle l'on teste la réception par le lecteur 19 d'un signal d'identification. Si aucun signal n'est reçu, on revient à l'étape initiale S10 ou on boucle sur l'étape S11. Si un signal est reçu par le lecteur, on passe à une troisième étape S12 dans laquelle on teste la validité de l'identifiant détecté dans la trame du signal. Si l'identifiant n'est pas valide, on boucle sur l'une des étapes précédentes. Alternativement, un programme de traitement spécifique peut être activé lorsqu'un identifiant non valide est rencontré. Ce programme peut par exemple déclencher des messages d'alarme.

Si l'identifiant est valide, on passe à une quatrième étape S13 dans laquelle une temporisation est mise en oeuvre. De manière préférée, un test d'affaiblissement progressif du signal indiquant que le porteur du badge s'éloigne de la serrure peut également être mis en oeuvre.

Dans une cinquième étape S14 déclenchée à l'issue de l'étape précédente, on alimente le moteur 14 de manière-à ce que celui-ci déplace le pêne du verrou principal et les moyens de blocage 13 des verrous auxiliaires 10a, 10b de manière à verrouiller la porte.

Grâce à ce procédé, l'utilisateur muni d'un badge autorisé, provoque automatiquement le blocage des verrous qu'il a lui-même mis en position de verrouillage de la porte en actionnant la poignée 12. Ce blocage ne se produit qu'à la condition que la manipulation de la poignée soit effectuée par le porteur du badge autorisé. On augmente grâce à ce procédé la simplicité d'utilisation et la sécurité de ce type de serrure dans la mesure ou tout oubli de l'opération finale de blocage des verrous est évité.

Ce procédé est susceptible de nombreuses variantes. On comprend par exemple que les étapes S10 à S12 acceptent les permutations S11-S12-S10 ou S11-S12-S10.

On peut aussi supprimer une ou plusieurs des étapes S11 à S13. Par exemple, dans le cas le plus simple, la détection de l'activation du capteur 17 peut provoquer systématiquement l'alimentation du moteur et, par conséquent, le blocage des verrous auxiliaires.

On peut également appliquer le procédé de commande décrit en référence à la figure 2 lorsque la poignée extérieure de la porte est actionnée et appliquer le procédé simplifié qui vient d'être décrit lorsque la poignée intérieure de la porte est actionnée.

Pour déverrouiller, la serrure selon l'invention, il est nécessaire d'agir sur le bouton poussoir 18 prévu sur la porte ou d'approcher un badge du lecteur 19. Ces actions entraînent une alimentation du moteur pour déplacer_le_pêne_21 du verrou principal et les moyens de blocage 13.
Ainsi, la porte peut être ouverte une fois que l'utilisateur agit sur la poignée pour déplacer les pênes des verrous auxiliaires dans une position de déverrouillage de la porte.

## Revendications

1. Procédé de commande du verrouillage d'une serrure (1) pour porte (23) comprenant:
- un pêne principal (21) pouvant être déplacé par un moteur électrique (14) de la serrure (1) entre une position de verrouillage de la porte et une position de déverrouillage de la porte,
- au moins un pêne auxiliaire (10a, 10b) mobile entre une position de verrouillage de la porte et une position de déverrouillage de la porte, les pênes principal (21) et auxiliaire ou auxiliaires (10a,10b) étant mobiles en translation dans des logements fixes par rapport à un battant de la porte et destinés à coopérer avec des gâches réalisées en vis-à-vis de ceux-ci dans un dormant de la porte,
- des moyens mécaniques de liaison (11) pour déplacer le ou les pênes auxiliaires (10a, 10b) en réponse à une action manuelle d'un utilisateur sur la serrure (1) et
- des moyens de blocage (13, 43, 44) du ou des pênes auxiliaires (10a, 10b) en position de verrouillage de la porte bloquant les pênes auxiliaires (10a, 10b) dans leur position de verrouillage de la porte lorsque le pêne principal (21) est dans sa position de verrouillage de la porte,
**caractérisé en ce qu'**il comprend les étapes suivantes :
- action manuelle de l'utilisateur sur les moyens mécaniques de liaison (11) pour déplacer le ou les pênes auxiliaires (10a, 10b) vers une position de verrouillage de la porte,
- détection de cette action par un capteur (17),
- alimentation du moteur électrique (14) pour déplacer le pêne principal (21) et les moyens de blocage (13) dans une position dans laquelle ils maintiennent le ou les pênes auxiliaires (10a, 10b) dans sa ou leur position de verrouillage de la porte.

2. Procédé de commande du verrouillage d'une serrure (1) selon la revendication précédente, **caractérisé en ce que** l'étape d'alimentation du moteur est conditionnée par la réception par la serrure d'un signal d'identification valide dont la source se trouve à proximité de la serrure.

3. Procédé de commande du verrouillage d'une serrure selon la revendication 2, **caractérisé en ce que** l'étape d'alimentation du moteur est conditionnée par la détection d'un éloignement croissant de la source émettant le signal d'identification.

4. Procédé de commande du verrouillage d'une serrure selon l'une des revendications 1 à 3, **caractérisé en ce que** l'étape d'alimentation du moteur est exécutée à l'issue d'une temporisation.

5. Serrure (1) pour porte (23) comprenant :
- un pêne principal (21) pouvant être déplacé par un moteur électrique (14) de la serrure (1) entre une position de verrouillage de la porte et une position de déverrouillage de la porte,
- au moins un pêne auxiliaire (10a, 10b) mobile entre une position de verrouillage de la porte et une position de déverrouillage de la porte, les pênes principal (21) et auxiliaire ou auxiliaires (10a, 10b) étant mobiles en translation dans des logements fixes par rapport à un battant de la porte et destinés à coopérer avec des gâches réalisées en vis-à-vis de ceux-ci dans un dormant de la porte,
- des moyens mécaniques de liaison (11) pour déplacer le ou les pênes auxiliaires (10a, 10b) en réponse à une action manuelle d'un utilisateur sur la serrure (1) et
- des moyens de blocage (13, 43, 44) du ou des pênes auxiliaires (10a, 10b) en position de verrouillage de la porte bloquant les pênes auxiliaires (10a,10b) dans leur position de verrouillage de la porte lorsque le pêne principal (21) est dans sa position de verrouillage de la porte,
**caractérisée en ce qu'**elle comprend un capteur (17) pour détecter une action manuelle de l'utilisateur sur les moyens mécaniques de liaison (11) pour déplacer le ou les pênes auxiliaires (10a, 10b) vers une position de verrouillage de la porte et une unité logique de commande (16) munie d'une mémoire pour mettre en oeuvre le procédé selon l'une des revendications précédentes.

6. Serrure (1) selon la revendication 5, **caractérisée en ce que** les moyens de blocage (13, 43, 44) sont liés cinématiquement au pêne principal (21).

## Claims

1. Method for controlling the locking of a lock (1) for a door (23), comprising:
- a principal lock bolt (21) capable of being displaced by means of an electric motor (14) of the lock (1) between a door locking position and a door unlocking position,
- at least one auxiliary lock bolt (10a, 10b) movable between a door locking position and a door unlocking position, the principal (21) and the auxiliary (10a, 10b) lock bolts being movable by translation in housings that are stationary with respect to a door leaf and are destined to cooperate with door strikes disposed in a door frame opposite to these lock bolts,
- mechanical connecting means (11) for displacing the auxiliary lock bolt or lock bolts (10a, 10b) in response to a manual action on the lock (1) by a user, and
- blocking means (13, 43, 44) for blocking the auxiliary lock bolt or lock bolts (10a, 10b) in their door locking position and when the principal lock bolt (21) is in its door locking position,
**characterised in that** the method comprises the following steps:
- a manual action by the user on the mechanical connecting means (11) to displace the auxiliary lock bolt or lock bolts (10a, 10b) into a door locking position,
- the detection of this action by means of a sensor (17), and
- the energising of the electric motor (14) for displacing the principal lock bolt (21) and the blocking means (13) in a position where they maintain the auxiliary lock bolt or lock bolts (10a, 10b) in their door locking position.

2. Method for controlling the locking of a lock (1) according to the preceding claim, **characterised in that** the step of energising the motor depends on the reception in the lock of a valid identification signal whose source is disposed in the neighbourhood of the lock.

3. Method for controlling the locking of a lock according to claim 2, **characterised in that** the step of energising the motor depends on the detection of an increasing moving away of the source transmitting the identification signal.

4. Method for controlling the locking of a lock according to any one of claims 1 to 3, **characterised in that** the step of energising the motor is operated at the end of a time out.

5. Lock (1) for a door (23), comprising:
- a principal lock bolt (21) capable of being displaced by means of an electric motor (14) of the lock (1) between a door locking position and a door unlocking position,
- at least one auxiliary lock bolt (10a, 10b) movable between a door locking position and a door unlocking position, the principal (21) and the auxiliary (10a, 10b) lock bolts being movable by translation in housings that are stationary with respect to a door leaf and are destined to cooperate with door strikes disposed in a door frame opposite to these lock bolts,
- mechanical connecting means (11) for displacing the auxiliary lock bolt or lock bolts (10a, 10b) in response to a manual action on the lock (1) by a user, and
- blocking means (13, 43, 44) for blocking the auxiliary lock bolt or lock bolts (10a, 10b) in their door locking position and when the principal lock bolt (21) is in its door locking position,
**characterised in that** it further comprises a sensor (17) for detecting a manual action on the mechanical connecting means (11) for displacing the auxiliary lock bolt or lock bolts (10a, 10b) to a door locking position, and a logic control unit (16) equipped with a memory in order to implement the method according to any one of the preceding claims.

6. Lock (1) according to claim 5, **characterised in that** the blocking means (13, 43, 44) are kinetically connected to the principal lock bolt (21).

## Patentansprüche

1. Verfahren zur Steuerung einer Schliessvorrichtung (1) für eine Tür (23) mit
- einem Hauptriegel (1), der durch einen Elektromotor der Schliessvorrichtung (1) zwischen einer Position, in der die Tür verriegelt ist, und einer Position, in der die Tür entriegelt ist, verschoben werden kann,
- wenigstens einem Hilfsriegel (10a, 10b), der zwischen einer Position, in der die Tür verriegelt ist, und einer Position, in der die Tür entriegelt ist, beweglich ist, wobei der Hauptriegel (21) und der oder die Hilfsriegel (10a, 10b) in Vertiefungen, die in bezug auf einen Türflügel fest angeordnet sind, translatorisch beweglich und dazu bestimmt sind, mit Riegellöchern zusammenzuarbeiten, welche ihnen gegenüberliegend in einem Türrahmen angebracht sind,
- mechanischen Verbindungsmitteln (11) zum Verschieben des oder der Hilfsriegel (10a, 10b) als Antwort auf eine manuelle Betätigung der Schliessvorrichtung (1) durch einen Benutzer und
- Blockierungsmitteln (13, 43, 44) zum Blockieren des oder der Hilfsriegel (10a, 10b) in der die Tür verriegelnden Position, in welcher die Hilfsriegel (10a), 10b) in ihrer die Tür verriegelnden Position blockiert sind, wenn sich der Hauptriegel (21) in seiner die Tür verriegelnden Position befindet, **gekennzeichnet durch** die folgenden Schritte:
- Manuelle Betätigung der mechanischen Verbindungsmittel (11) **durch** den Benutzer, um den oder die Hilfsriegel (10a, 10b) in eine die Tür verriegelnder Position zu verschieben,
- Erfassen dieser Betätigung **durch** einen Messfühler (17),
- Speisen des Elektromotors (14), um den Hauptriegel (21) und die Blockierungsmittel (13) in eine Position zu verschieben, in der sie den oder die Hilfsriegel (10a, 10b) in seiner oder ihrer Position halten, in der die Tür verriegelt ist.

2. Verfahren nach dem vorangehenden Anspruch, **dadurch gekennzeichnet, dass** der Schritt zum Speisen des Motors durch den Empfang eines gültigen Identifizierungssignals durch die Schliessvorrichtung bedingt ist, wobei sich die Quelle dieses Signals in der Nähe der Schliessvorrichtung befindet.

3. Verfahren nach Anspruch 2, **dadurch gekennzeichnet, dass** der Schritt zum Speisen des Motors durch das Erfassen einer wachsenden Entfernung der das Identifizierungssignal aussenden Quelle bedingt ist.

4. Verfahren nach einem der Ansprüche 1 bis 3, **dadurch gekennzeichnet, dass** der Schritt zum Speisen des Motors nach Ablauf einer Verzögerungszeit ausgeführt wird.

5. Schliessvorrichtung (1) für eine Tür (23) mit:
- einem Hauptriegel (2), der durch einen Elektromotor (14) der Schliessvorrichtung (1) zwischen einer Position, in der die Tür verriegelt ist, und einer Position, in der die Tür entriegelt ist, verschiebbar ist,
- wenigstens einem Hilfsriegel (10a, 10b), der zwischen einer Position, in der die Tür verriegelt ist, und einer Position, in der die Tür entriegelt ist, beweglich ist, wobei der Hauptriegel (21) und der oder sie Hilfsriegel (10a, 10b) in Vertiefungen, die in bezug auf einen Türflügel fest angeordnet sind, translatorisch beweglich und dazu bestimmt sind, mit Riegelöffnungen zusammenzuarbeiten, die diesen gegenüberliegend in einem Türrahmen angebracht sind,
- mechanischen Verbindungsmitteln (11), um den oder die Hilfsriegel (10a, 10b) als Antwort auf eine manuelle Betätigung der Schliessvorrichtung (1) durch den Benutzer zu verschieben, und
- Blockierungsmitteln (13, 43, 44) zum Blockieren des oder der Hilfsriegel (10a, 10b) in einer die Tür verriegelnden Position, in der die Hilfsriegel (10a, 10b) in ihrer die Tür verriegelnden Position blockiert werden, wenn sich der Hauptriegel (21) in seiner die Tür verriegelnden Position befindet,
**dadurch gekennzeichnet, dass** sie einen Messfühler (17) zum Erfassen einer manuellen Betätigung der mechanischen Verbindungsmittel (11) durch den Benutzer aufweist, um den oder die Hilfsriegel (10a, 10b) in eine die Tür verriegelnde Position zu verschieben, sowie eine logische Steuereinheit (16) aufweist, die mit einem Speicher zum Durchführen des Verfahrens nach einem der vorangehenden Ansprüche versehen ist.

6. Schliessvorrichtung (1) nach Anspruch 5, **dadurch gekennzeichnet, dass** die Blockierungsmittel (13, 43, 44) kinematisch mit dem Hauptriegel (21) verbunden sind.
